# EUROPÄISCHE PATENTSCHRIFT

(11) **EP 1 702 552 B1**
(45) Veröffentlichungstag und Bekanntmachung des Hinweises auf die Patenterteilung: **14.10.2015**
(21) Anmeldenummer: 05013069.9
(22) Anmeldetag: 17.06.2005
(51) Int. Cl.: A47L 15/50

(54) **Beschichteter Geschirrkorb, beschichtete Besteckhalterung und beschichtete Spülguthaltevorrichtung**
Crockery basket, cutlery holder and crockery holder with a coating
Panier de lave-vaisselle, porte-couvert et support de vaisselle avec un revêtement.

(30) Priorität: 16.03.2005 DE 202005004395 U
(43) Veröffentlichungstag der Anmeldung: 20.09.2006
(62) Teilanmeldung aus: 10010758.0
(73) Patentinhaber: Electrolux Home Products Corporation N.V., 1130 Brussels (BE)
(72) Erfinder: Amaral, Henrique, 90763 Fürth (DE); Praller, Michael, 90408 Nürnberg (DE)
(74) Vertreter: Samzelius, Roger Mikael

(56) Entgegenhaltungen:
- EP-A- 0 186 157
- GB-A- 2 359 248
- US-A- 1 902 237

## Beschreibung

Die Erfindung betrifft einen Geschirrkorb für eine Geschirrspülmaschine sowie eine Besteckhalterung, eine Spülguthaltevorrichtung und eine Geschirrspülmaschine mit einem Geschirrkorb.

Bei einem herkömmlichen Geschirrkorb für Geschirrspülmaschinen ist ein Grundgestell aus Metalldraht aus Korrosions- und hygienischen Gründen mit einer harten Polyamidschicht überzogen. Beim Spülvorgang können Vibrationen durch den Pumpenbetrieb auf den Geschirrkorb und auf das darin lagernde Spülgut übertragen werden, was zu Klappergeräuschen und Stößen führt. Weiterhin können beim Herausziehen oder Hineinschieben des Geschirrkorbes Bewegungen und Stöße zwischen dem gelagerten Spülgut und zwischen dem Spülgut und dem Geschirrkorb auftreten, so dass die Gefahr einer Beschädigung des Spülguts besteht.

Aus dem Dokument GB 2 359 248 A ist ein Geschirrkorb bekannt, welcher ein Drahtgeflecht mit einem daran angeformten Griffrahmen aus Kunststoff sowie zur Abstützung von Geschirr ausgebildete, und am Drahtgeflecht angebrachte Haltemanschetten aus Kunststoff umfasst.

Aus dem Dokument US 1,902,237 A ist ein Geschirrkorb mit einer Korrosionsschutzbeschichtung aus Gummi bekannt.

Aus dem Dokument EP 0 186 157 ist ein Besteckkorb für eine Geschirrspülmaschine bekannt, welcher aus einem Metall mit Kunststoffummantelung hergestellt sein kann.

Es ist Aufgabe der Erfindung, einen Geschirrkorb, eine Besteckhalterung, eine Spülguthaltevorrichtung und eine Geschirrspülmaschine mit einem dieser Elemente vorzusehen, bei denen der Bedienungskomfort und die Bedienungssicherheit erhöht sind. Insbesondere ist bei deren Verwendung die Geräuschbildung und die Gefahr einer Beschädigung des gelagerten Spülguts reduziert.

Diese Aufgabe wird mit den Merkmalen des Anspruchs 1, 7, 12 bzw. 19 gelöst.

Vorteilhafte Ausgestaltungen sind Gegenstand von Unteransprüchen.

Gemäß Anspruch 1 wird ein Geschirrkorb für eine Geschirrspülmaschine in Teilbereichen mit einem weichen Material überzogen oder beschichtet. Weiches Material schließt insbesondere ein elastisches Material, ein gummiartiges Material und/oder ein Material mit erhöhtem Haftreibungswert mit ein. Der Materialaufbau weist eine Shore A-Härte von höchstens 70 auf. Die Beschichtungsstärke liegt im Bereich von 0,1 bis 3 mm, ganz besonders vorteilhaft im Bereich von 0,2 bis 1 mm. Die weiche Oberflächenbeschichtung ist auf eine Polyamidbeschichtung als Grundbeschichtung des Geschirrkorbs aufgebracht.

Beim Beladen oder Handhaben des Geschirrkorbs zufällig auftretende oder durch Vibrationen ständig wiederkehrende Stöße zwischen empfindlichem Spülgut (insbesondere Gläser) und den Geschirrkorb bzw. zwischen dem Geschirrkorb und anderen Teilen einer Geschirrspülmaschine werden durch die weiche Beschichtung gedämpft. Dadurch werden einerseits das Spülgut oder andere Teile der Geschirrspülmaschine geschont und andererseits wird auch der Verschleiß des Geschirrkorbs reduziert bzw. eine Beschädigung beispielsweise der Lager oder der darunterliegenden, harten Oberfläche verhindert.

Es sind nur Teilbereiche des Geschirrkorbs mit der weichen Beschichtung überzogen, besonders vorteilhaft zumindest Anlagebereiche für das zu lagernde Spülgut. Auf diese Weise wird Beschichtungsmaterial eingespart, während die Funktion der weichen Beschichtung in keiner Weise eingeschränkt ist. Durch die weiche Beschichtung werden auch Klappergeräusche vibrierender Spülgutteile im Geschirrkorb weitgehend gedämpft. Auch erhöht sich durch die weiche Lagerung der Widerstand gegen eine Verschiebung des Spülguts z.B. während des Ein- und Ausfahrens des Geschirrkorbs, was die Wahrscheinlichkeit des Umfallens des Spülguts oder von Stößen reduziert. Auch ein Verkratzen von empfindlichen Oberflächen des Spülguts bei Verschiebungen an der Geschirrkorboberfläche ist ausgeschlossen.

Bei einer weiteren vorteilhaften Ausgestaltung sind zusätzlich oder alternativ Griffelemente mit der weichen Beschichtung zumindest teilweise versehen. Dies erhöht einerseits das ästhetische Empfinden des Nutzers, der den Geschirrkorb händisch bewegt. Andererseits ist der Bedienkomfort bzw. die Bediensicherheit verbessert, da mit erhöhtem Formschluss zum weichen Material und/oder mit erhöhter Haftreibung die Gefahr des Abrutschens minimiert ist. Dies trifft auch an Stellen oder auf Elemente des Geschirrkorbs zu, die nicht speziell als Griffelement ausgebildet sind, sondern sich zum Greifen eignen. Beispielsweise obere Gitterstäbe, an denen der Geschirrkorb zum Entnehmen aus der Geschirrspülmaschine ergriffen wird.

Die weiche Beschichtung ist auf eine Polyamid-Beschichtung als Grundbeschichtung des Geschirrkorbs aufgebracht. Die Grundbeschichtung überzieht vorteilhaft das vollständige Grundgestell des Geschirrkorbs und stellt den Korrosions- und Spülmittelschutz des Grundgestells bereit. Damit wird für die Materialwahl der weichen Beschichtung eine höhere Flexibilität erreicht.

Beispiele für weiches Beschichtungsmaterial sind Polyoximethylen (POM), Polypropylene, thermoplastische Elastomere (TPE) oder EPDM (Ethylen-Propylen-Dien-Kautschuk). Diese Materialien sind alle geeignet, um eine Geräuschentwicklung sowie ein Verkratzen oder andere Beschädigungen des Spülgutes zu vermeiden. Die Materialeigenschaft weich bedeutet hier weich gegenüber der Grundbeschichtung oder dem Grundmaterial des Geschirrkorbs, der Besteckhalterung oder der Spülguthaltevorrichtung. Insbesondere ist das Material weicher als der üblicherweise verwendete Kunststoffgrundkörper oder die Kunststoffbeschichtung. Es wird ein Materialaufbau gewählt, der eine Shore A-Härte von höchstens 70 und am günstigsten höchstens 55, aufweist. Es ist weiterhin vorteilhaft, wenn der Elastizitätswert der weichen Beschichtung höchstens die Hälfte oder ein Drittel des Elastizitätswerts des Grundmaterials (Kunststoff) oder der Grundbeschichtung beträgt.

Vorteilhafte Verfahren, mit denen die weiche Beschichtung auf das Grundgestell des Geschirrkorbs oder eine darauf befindliche Grundbeschichtung aufgebracht wird, sind beispielsweise die Wirbelpulverbeschichtung, das Tauchverfahren, das Besprühen oder das Umspritzen. Letzteres eignet sich besonders zum Auftragen einer TPE-Schicht. Als eine ganz besonders geeignete Beschichtungsart hat sich die Sinterbeschichtung, vor allem die Wirbelsinterbeschichtung, herausgestellt, bei der sich kosteneffektiv eine gewünschte Beschichtung auf vorgegebenen Bereichen eines Grundgestells abscheiden lässt, ohne das Material des Grundgestells oder einer darauf vorhandenen Beschichtung besonders zu beanspruchen.

Die Grundform oder das Grundgestell des Geschirrkorbs, der Besteckhaltung oder der Spülguthaltevorrichtung kann aus mehreren Elementen zusammengesetzt oder einteilig ausgebildet sein. Die Grundform ist beispielsweise aus gebogenen Drahtelementen, einem Kunststoffspritzgussteil, einem tiefgezogenen Blechelement oder dergleichen ausgebildet. An der Grundform sind vorzugsweise zusätzliche Elemente angeordnet, wie beispielsweise Rastelemente, Lagerelemente, Rollen oder dergleichen. Diese zusätzlichen Elemente sind vorteilhaft ebenfalls mit einer weichen Beschichtung ganz oder teilweise überzogen.

Entsprechend den obigen Ausführungen ist die weiche Beschichtung auch auf einer Besteckhaltevorrichtung gemäß Anspruch 7, auf einer Spülguthaltevorrichtung gemäß Anspruch 12 oder anderen Teilen eines Geschirrkorbs entsprechend anwendbar. Die Vorteile der Geräuschreduzierung, der Erhöhung der Griffsicherheit und einer besseren Sicherung des Spülguts gegen ein Verrutschen treffen auf diese Elemente ebenfalls zu.

Eine Besteckhaltevorrichtung ist beispielsweise eine aus dem Geschirrspülraum ausziehbare Besteckschublade, eine schwenkbar am Geschirrkorb gelagerte Besteckablage, eine Messerablage insbesondere zur Aufnahme großer Messer, ein aus dem Geschirrkorb entnehmbarer Besteckkorb oder dergleichen.

Eine Spülguthaltevorrichtung ist ein am Geschirrkorb permanent oder wiederlösbar befestigtes Element. Vorzugsweise ist es schwenkbar am Geschirrkorb gelagert und bei Bedarf in den Laderaum einschwenkbar, beispielsweise eine Tassenauflage oder ein schwenkbarer Tellereinsatz. vorteilhaft ist auch ein Gläserbügelhalter, wie er z.B. aus der EP 1 356 761 A2 bekannt ist, zumindest teilweise weich beschichtet. Die Spülguthaltevorrichtung ist mit Polyamid als Grundbeschichtung beschichtet und kann aus einem Metalldraht und/oder aus Kunststoff gefertigt sein.

Da die Spülguthaltevorrichtung vom Geschirrkorb abgeklappt werden kann und sie das im Geschirrkorb lagernde Spülgut zum Beispiel auch an der Unterseite berührt, ist eine vollständige Beschichtung vorteilhaft. Zur Beschichtung der Spülguthaltevorrichtung und des Besteckeinsatzes kommen vorzugsweise die gleichen Materialien und Verfahren zur Anwendung wie bei der Beschichtung des Geschirrkorbes oder der Besteckhalterung.

Wie oben bereits erwähnt, ist die weiche Beschichtung vorteilhaft auf einem Griffelement des Geschirrkorbs, der Besteckhalterung oder der Spülguthaltevorrichtung vorgesehen, beispielsweise auf dem Griff des Besteckeinsatzes oder dem vorderen, oberen Drahtbügel des Geschirrkorbs. Dabei ist einerseits die Griffigkeit für den Benutzer beim Herausnehmen oder Einsetzen erhöht und andererseits resultiert daraus ein höherer Bedienungskomfort Nachfolgend wird ein teil-beschichteter Geschirrkorb als eine vorteilhafte Ausgestaltung näher beschrieben.

Ein Geschirrkorb für eine Geschirrspülmaschine ist aus einem Grundgestell aus Draht gefertigt. Das Grundgestell ist vollständig mit einer Schutzbeschichtung überzogen, die einen Korrosions- und Spülmittelschutz bereitstellt. Die Korbinnenseite des grundbeschichteten Geschirrkorbs, d.h. die nach innen weisenden Oberflächen der Drähte, ist mit einer aufgesprühten, weichen Beschichtung aus TPE überzogen. Diese weiche Beschichtung dämpft eine Übertragung von Schwingungen und Stößen vom Geschirrkorb auf das darin lagernde Geschirr und vermindert eine Geräuschentwicklung beim Pumpenbetrieb während der Spüldurchläufe und beim Ein-und Ausfahren des Geschirrkorbs.

Eine am Geschirrkorb aufgerastete Kunststoff-Tassenauflage ist vollständig mit der aufgesprühten, weichen Beschichtung aus TPE überzogen. Ein Besteckeinsatz aus Kunststoff ist in den Geschirrkorb eingesetzt. Der Besteckeinsatz ist an seiner Oberkante und auf den Innenseiten der Besteckfächer mit einer weichen Schicht aus TPE besprüht. Weiterhin ist der Griff des Besteckeinsatzes mit der weichen Schicht aus TPE überzogen.

Eine Tellerhaltevorrichtung ist am Geschirrkorb schwenkbar gelagert. Die Tellerhaltevorrichtung ist in ihrer Gesamtheit mit der weichen Beschichtung aus TPE besprüht.

## Patentansprüche

1. Geschirrkorb für eine Geschirrspülmaschine, **dadurch gekennzeichnet, dass** die Oberfläche des Geschirrkorbs in einem oder mehreren Teilbereichen mit einer weichen Oberflächenbeschichtung aus einem gummiartigen Material und/oder einem Material mit erhöhtem Haftreibungswert beschichtet ist, wobei der Materialaufbau eine Shore A-Harte von höchstens 70 aufweist, und wobei eine Beschichtungsstärke im Bereich von 0,1 mm bis 3 mm, oder im Bereich von von 0,2 mm bis 1 mm liegt, wobei die weiche Oberflächenbeschichtung auf eine Polyamidbeschichtung als Grundbeschichtung des Geschirrkorbs aufgebracht ist.

2. Geschirrkorb nach Anspruch 1, **dadurch gekennzeichnet, dass** das weiche Beschichtungsmaterial ein thermoplastisches Elastomer (TPE) umfasst.

3. Geschirrkorb nach Anspruch 1 oder 2, **dadurch gekennzeichnet, dass** zumindest ein Griffelement des Geschirrkorbs zumindest teilweise mit der weichen Oberflächenbeschichtung beschichtet ist, insbesondere ein Griffelement zum Verschieben und/oder Höhenverstellen des in einer Geschirrspülmaschine gelagerten Geschirrkorbs.

4. Geschirrkorb für eine Geschirrspülmaschine, wobei die Oberfläche des Geschirrkorbs in einem oder mehreren Teilbereichen mit einer weichen Oberflächenbeschichtung beschichtet ist, insbesondere nach einem oder mehreren der Ansprüche 1 bis 4, **dadurch gekennzeichnet, dass** die Grundform des Geschirrkorbs aus einem Drahtgestell oder Kunststoff ausgebildet ist und die unbeschichtete Oberfläche des Drahtgestells oder des Kunststoffs mit der weichen Oberflächenbeschichtung beschichtet ist.

5. Geschirrkorb nach einem der Anspruche 1 bis 4, **dadurch gekennzeichnet, dass** die Teilbereiche die Anlagebereiche für im Spülkorb zu lagerndes Spülgut sind oder umfassen.

6. Geschirrkorb nach Anspruch 1 bis 5, **dadurch gekennzeichnet, dass** die weiche Oberflächenbeschichtung eine Sinterbeschichtung, eine Wirbelsinterbeschichtung, eine Pulverbeschichtung, eine Tauchbeschichtung, eine Spritzbeschichtung eine Lackbeschichtung oder durch Umspritzen aufgebracht ist.

7. Besteckhalterung für einen Geschirrkorb einer Geschirrspülmaschine, insbesondere Besteckkorb, Messerkorb, Besteckschublade oder Besteckeinsatz, **dadurch gekennzeichnet, dass** die Oberfläche der Besteckhalterung in einem oder mehreren Teilbereichen mit einer weichen Oberflächenbeschichtung aus einem gummiartigen Material und/oder einem Material mit erhöhtem Haftreibungswert beschichtet ist, wobei der Materialaufbau eine Shore A-Harte von höchstens 70 aufweist, und wobei eine Beschichtungsstärke im Bereich von 0,1 mm bis 3 mm, oder im Bereich von von 0,2 mm bis 1 mm liegt, wobei die weiche Oberflächenbeschichtung auf eine Polyamidbeschichtung als Grundbeschichtung des Geschirrkorbs aufgebracht ist.

8. Besteckhalterung nach Anspruch 7, **dadurch gekennzeichnet, dass** zumindest ein Griffelement der Besteckhalterung mit der weichen Oberflächenbeschichtung zumindest teilweise beschichtet ist, insbesondere ein Griffelement zum Transportieren, Verschieben, Höhenverstellen und/oder Schwenken der in einer Geschirrspülmaschine oder einem Geschirrkorb lagerbaren Besteckhalterung.

9. Besteckhalterung nach Anspruch 7 oder 8, **dadurch gekennzeichnet, dass** die Grundform der Besteckhalterung aus Kunststoff oder einem Drahtgestell ausgebildet ist und die Oberfläche des Kunststoffes oder des Drahtgestells mit einer weichen Oberflächenbeschichtung teilweise beschichtet ist.

10. Besteckhalterung nach einem der Ansprüche 7 bis 9, **dadurch gekennzeichnet, dass** die Teilbereiche Anlagebereiche für in der Besteckhalterung zu lagerndes Spülgut sind oder umfassen.

11. Besteckhalterung nach einem der Ansprüche 7 bis 10, **dadurch gekennzeichnet, dass** die weiche Oberflächenbeschichtung eine Sinterbeschichtung, eine Wirbelsinterbeschichtung, eine Pulverbeschichtung, eine Tauchbeschichtung, eine Spritzbeschichtung, eine Lackbeschichtung oder durch Umspritzen aufgebracht ist.

12. Spülguthaltevorrichtung für einen Geschirrkorb einer Geschirrspülmaschine, insbesondere Tassenauflage oder Glaserhalter, **dadurch gekennzeichnet, dass** die Oberfläche der Spülguthaltevorrichtung in einem oder mehreren Teilbereichen mit einer weichen Oberflächenbeschichtung aus einem gummiartigen Material und/oder einem Material mit erhöhtem Haftreibungswert beschichtet ist, wobei der Materialaufbau eine Shore A-Härte von höchstens 70 aufweist, und wobei eine Beschichtungsstärke im Bereich von 0,1 mm bis 3 mm, oder im Bereich von von 0,2 mm bis 1 mm liegt, wobei die weiche Oberflächenbeschichtung auf eine Polyamidbeschichtung als Grundbeschichtung des Geschirrkorbs aufgebracht ist.

13. Spülguthaltevorrichtung nach Anspruch 12, **dadurch gekennzeichnet, dass** das weiche Beschichtungsmaterial ein thermoplastisches Elastomer (TPE) umfasst.

14. Spülguthaltevorrichtung nach Anspruch 12 oder 13, **dadurch gekennzeichnet, dass** zumindest ein Griffelement der Spülguthaltevorrichtung mit der weichen Oberflächenbeschichtung zumindest teilweise beschichtet ist, insbesondere ein Griffelement zum Transportieren, Verschieben, Höhenverstellen und/oder Schwenken der in einem Geschirrkorb lagerbaren Spülguthaltevorrichtung.

15. Spülguthaltevorrichtung für einen Geschirrkorb einer Geschirrspülmaschine, insbesondere Tassenauflage oder Glaserhalter, wobei die Oberfläche der Spülguthaltevorrichtung in einem oder mehreren Teilbereichen mit einer weichen Oberflächenbeschichtung beschichtet ist, nach einem oder mehreren der Ansprüche 12 bis 14, **dadurch gekennzeichnet, dass** die Grundform der Spülguthaltevorrichtung durch ein Drahtgestell ausgebildet ist und die unbeschichtete Oberfläche des Drahtgestells teilweise mit der weichen Oberflächenbeschichtung beschichtet ist.

16. Spülguthaltevorrichtung nach einem oder mehreren der Ansprüche 12 bis 14, **dadurch gekennzeichnet, dass** die Grundform der Spülguthaltevorrichtung aus einem Kunststoff ausgebildet ist und die Oberfläche des Kunststoffes teilweise mit einer weichen Oberflächenbeschichtung beschichtet ist.

17. Spülguthaltevorrichtung nach einem der Anspruche 12 bis 16 **dadurch gekennzeichnet, dass** die Teilbereiche die Anlagebereiche für in der Spülguthaltevorrichtung zu lagerndes Spülgut sind oder umfassen.

18. Spülguthaltevorrichtung nach einem der Anspruche 12 bis 17, **dadurch gekennzeichnet, dass** die weiche Oberflächenbeschichtung eine Sinterbeschichtung, eine Wirbelsinterbeschichtung, eine Pulverbeschichtung, eine Tauchbeschichtung, eine Spritzbeschichtung, eine Lackbeschichtung oder durch Umspritzen aufgebracht ist.

19. Geschirrspülmaschine mit einem Geschirrkorb nach einem der Ansprüche 1 bis 6, einer Besteckhalterung nach einem der Ansprüche 7 bis 14 und/oder einer Spülguthaltevorrichtung nach einem der Ansprüche 12 bis 18.

## Claims

1. Crockery basket for a dishwasher, **characterized in that** the surface of the crockery basket has been coated in one or more partial regions with a soft surface coating of a rubber-like material and/or a material with an increased coefficient of static friction, the material structure having a Shore A hardness of at most 70, and the coating thickness lying in the range from 0.1 mm to 3 mm, or in the range from 0.2 mm to 1 mm, the soft surface coating having been applied to a polyamide coating as a base coating of the crockery basket.

2. Crockery basket according to Claim 1, **characterized in that** the soft coating material comprises a thermoplastic elastomer (TPE).

3. Crockery basket according to Claim 1 or 2, **characterized in that** at least one gripping element of the crockery basket has been at least partially coated with the soft surface coating, in particular a gripping element for displacing and/or adjusting the height of the crockery basket mounted in a dishwasher.

4. Crockery basket for a dishwasher, the surface of the crockery basket having been coated in one or more partial regions with a soft surface coating, in particular according to one or more of Claims 1 to 4, **characterized in that** the basic form of the crockery basket is formed from a wire framework or plastic and the uncoated surface of the wire framework or the plastic has been coated with the soft surface coating.

5. Crockery basket according to one of Claims 1 to 4, **characterized in that** the partial regions are or comprise the contact regions for washware to be loaded in the washware basket.

6. Crockery basket according to Claims 1 to 5, **characterized in that** the soft surface coating is a sinter coating, a fluidized-bed sinter coating, a powder coating, a dip coating, a spray coating or a paint coating or has been applied by overmoulding.

7. Cutlery holder for a crockery basket of a dishwasher, in particular a cutlery basket, knife basket, cutlery drawer or cutlery insert, **characterized in that** the surface of the cutlery holder has been coated in one or more partial regions with a soft surface coating of a rubber-like material and/or a material with an increased coefficient of static friction, the material structure having a Shore A hardness of at most 70, and the coating thickness lying in the range from 0.1 mm to 3 mm, or in the range from 0.2 mm to 1 mm, the soft surface coating having been applied to a polyamide coating as a base coating of the crockery basket.

8. Cutlery holder according to Claim 7, **characterized in that** at least one gripping element of the cutlery holder has been at least partially coated with the soft surface coating, in particular a gripping element for transporting, displacing, adjusting the height of and/or swivelling the cutlery holder that can be mounted in a dishwasher or a crockery basket.

9. Cutlery holder according to Claim 7 or 8, **characterized in that** the basic form of the cutlery holder is formed from plastic or a wire framework and the surface of the plastic or the wire framework has been partially coated with a soft surface coating.

10. Cutlery holder according to one of Claims 7 to 9, **characterized in that** the partial regions are or comprise contact regions for washware to be loaded in the cutlery holder.

11. Cutlery holder according to one of Claims 7 to 10, **characterized in that** the soft surface coating is a sinter coating, a fluidized-bed sinter coating, a powder coating, a dip coating, a spray coating or a paint coating or has been applied by overmoulding.

12. Washware holding device for a crockery basket of a dishwasher, in particular a cup rack or glass holder, **characterized in that** the surface of the washware holding device has been coated in one or more partial regions with a soft surface coating of a rubber-like material and/or a material with an increased coefficient of static friction, the material structure having a Shore A hardness of at most 70, and the coating thickness lying in the range from 0.1 mm to 3 mm, or in the range from 0.2 mm to 1 mm, the soft surface coating having been applied to a polyamide coating as a base coating of the crockery basket.

13. Washware holding device according to Claim 12, **characterized in that** the soft coating material comprises a thermoplastic elastomer (TPE).

14. Washware holding device according to Claim 12 or 13, **characterized in that** at least one gripping element of the washware holding device has been at least partially coated with the soft surface coating, in particular a gripping element for transporting, displacing, adjusting the height of and/or swivelling the washware holding device that can be mounted in a crockery basket.

15. Washware holding device for a crockery basket of a dishwasher, in particular a cup rack or glass holder, the surface of the washware holding device having been coated in one or more partial regions with a soft surface coating, according to one or more of Claims 12 to 14, **characterized in that** the basic form of the washware holding device is formed by a wire framework and the uncoated surface of the wire framework has been partially coated with the soft surface coating.

16. Washware holding device according to one or more of Claims 12 to 14, **characterized in that** the basic form of the washware holding device is formed from a plastic and the surface of the plastic has been partially coated with a soft surface coating.

17. Washware holding device according to one of Claims 12 to 16, **characterized in that** the partial regions are or comprise the contact regions for washware to be loaded in the washware holding device.

18. Washware holding device according to one of Claims 12 to 17, **characterized in that** the soft surface coating is a sinter coating, a fluidized-bed sinter coating, a powder coating, a dip coating, a spray coating or a paint coating or has been applied by overmoulding.

19. Dishwasher with a crockery basket according to one of Claims 1 to 6, a cutlery holder according to one of Claims 7 to 11 and/or a washware holding device according to one of Claims 12 to 18.

## Revendications

1. Panier à vaisselle pour un lave-vaisselle, **caractérisé en ce que** la surface du panier à vaisselle est revêtue, dans une ou plusieurs régions partielles, d'un revêtement de surface souple en un matériau de type caoutchouc et/ou en un matériau présentant un coefficient d'adhérence accru, dans lequel la structure du matériau présente une dureté Shore A de 70 au maximum, et dans lequel une épaisseur du revêtement se situe dans la plage de 0,1 mm à 3 mm, ou dans la plage de 0,2 mm à 1 mm, dans lequel le revêtement de surface souple est déposé sur un revêtement de polyamide formant un revêtement de base du panier à vaisselle.

2. Panier à vaisselle selon la revendication 1, **caractérisé en ce que** le matériau de revêtement souple contient un élastomère thermoplastique (TPE).

3. Panier à vaisselle selon la revendication 1 ou 2, **caractérisé en ce qu'**au moins un élément de saisie du panier à vaisselle est revêtu au moins partiellement avec le revêtement de surface souple, en particulier un élément de saisie pour déplacer et/ou régler en hauteur le panier à vaisselle placé dans un lave-vaisselle.

4. Panier à vaisselle pour un lave-vaisselle, dans lequel la surface du panier à vaisselle est revêtue, dans une ou plusieurs régions, d'un revêtement de surface souple, en particulier selon une ou plusieurs des revendications 1 à 4, **caractérisé en ce que** la forme de base du panier à vaisselle est formée par une structure de fil ou une matière plastique et la surface non revêtue de la structure de fil ou de la matière plastique est revêtue avec le revêtement de surface souple.

5. Panier à vaisselle selon l'une quelconque des revendications 1 à 4, **caractérisé en ce que** les régions partielles sont ou comprennent les régions de dépôt pour la vaisselle à déposer dans le panier de lavage.

6. Panier à vaisselle selon une revendication 1 à 5, **caractérisé en ce que** le revêtement de surface souple est un revêtement fritté, un revêtement fritté fluidisé, un revêtement de poudre, un revêtement par immersion, un revêtement par projection, un revêtement de laque ou déposé par pulvérisation.

7. Porte-couverts pour un panier à vaisselle d'un lave-vaisselle, en particulier panier à couverts, panier à couteaux, tiroir à couverts ou insert à couverts, **caractérisé en ce que** la surface du porte-couverts est revêtue, dans une ou plusieurs régions partielles, d'un revêtement de surface souple en un matériau de type caoutchouc et/ou en un matériau présentant un coefficient d'adhérence accru, dans lequel la structure du matériau présente une dureté Shore A de 70 au maximum, et dans lequel une épaisseur du revêtement se situe dans la plage de 0,1 mm à 3 mm, ou dans la plage de 0,2 mm à 1 mm, dans lequel le revêtement de surface souple est déposé sur un revêtement de polyamide formant un revêtement de base du panier à vaisselle.

8. Porte-couverts selon la revendication 7, **caractérisé en ce qu'**au moins un élément de saisie du porte-couverts est revêtu au moins partiellement du revêtement de surface souple, en particulier un élément de saisie pour transporter, déplacer, régler en hauteur et/ou basculer le porte-couverts à placer dans un lave-vaisselle ou un panier à vaisselle.

9. Porte-couverts selon la revendication 7 ou 8, **caractérisé en ce que** la forme de base du porte-couverts est formée en une matière plastique ou par une structure de fil et la surface de la matière plastique ou de la structure de fil est revêtue partiellement avec un revêtement de surface souple.

10. Porte-couverts selon l'une quelconque des revendications 7 à 9, **caractérisé en ce que** les régions partielles sont ou comprennent des régions de dépôt pour la vaisselle à déposer dans le porte-couverts.

11. Porte-couverts selon l'une quelconque des revendications 7 à 10, **caractérisé en ce que** le revêtement de surface souple est un revêtement fritté, un revêtement fritté fluidisé, un revêtement de poudre, un revêtement par immersion, un revêtement par projection, un revêtement de laque ou déposé par pulvérisation.

12. Support de vaisselle pour un panier à vaisselle d'un lave-vaisselle, en particulier support de tasses ou support de verres, **caractérisé en ce que** la surface du support de vaisselle est revêtue, dans une ou plusieurs régions partielles, d'un revêtement de surface souple en un matériau de type caoutchouc et/ou en un matériau présentant un coefficient d'adhérence accru, dans lequel la structure du matériau présente une dureté Shore A de 70 au maximum, et dans lequel une épaisseur du revêtement se situe dans la plage de 0,1 mm à 3 mm, ou dans la plage de 0,2 mm à 1 mm, dans lequel le revêtement de surface souple est déposé sur un revêtement de polyamide formant un revêtement de base du panier à vaisselle.

13. Support de vaisselle selon la revendication 12, **caractérisé en ce que** le matériau de revêtement souple comprend un élastomère thermoplastique (TPE).

14. Support de vaisselle selon la revendication 12 ou 13, **caractérisé en ce qu'**au moins un élément de saisie du support de vaisselle est revêtu au moins partiellement du revêtement de surface souple, en particulier un élément de saisie pour transporter, déplacer, régler en hauteur et/ou basculer le support de vaisselle à placer dans un panier à vaisselle.

15. Support de vaisselle pour un panier à vaisselle d'un lave-vaisselle, en particulier support de tasses ou support de verres, dans lequel la surface du support de vaisselle est revêtue, dans une ou plusieurs régions partielles, d'un revêtement de surface souple selon une ou plusieurs des revendications 12 à 14, **caractérisé en ce que** la forme de base du support de vaisselle est formée par une structure de fil et la surface non revêtue de la structure de fil est revêtue partiellement avec le revêtement de surface souple.

16. Support de vaisselle selon une ou plusieurs des revendications 10 à 14, **caractérisé en ce que** la forme de base du support de vaisselle est formée en une matière plastique et la surface de la matière plastique est revêtue partiellement avec un revêtement de surface souple.

17. Support de vaisselle selon l'une quelconque des revendications 12 à 16, **caractérisé en ce que** les régions partielles sont ou comprennent les régions de dépôt pour la vaisselle à déposer dans le support de vaisselle.

18. Support de vaisselle selon l'une quelconque des revendications 12 à 17, **caractérisé en ce que** le revêtement de surface souple est un revêtement fritté, un revêtement fritté fluidisé, un revêtement de poudre, un revêtement par immersion, un revêtement par projection, un revêtement de laque ou déposé par pulvérisation.

19. Lave-vaisselle avec un panier à vaisselle selon l'une quelconque des revendications 1 à 6, un porte-couverts selon l'une quelconque des revendications 7 à 11, et/ou un support de vaisselle selon l'une quelconque des revendications 12 à 18.
